# EUROPÄISCHE PATENTSCHRIFT

(11) **EP 0 205 772 B1**
(45) Veröffentlichungstag und Bekanntmachung des Hinweises auf die Patenterteilung: **19.07.1989**
(21) Anmeldenummer: 86103957.6
(22) Anmeldetag: 22.03.1986
(51) Int. Cl.: F27B 9/30, F27B 9/20, F27B 9/24

(54) **Hubbalkenfördersystem**
Walking beam transport system
Système de transport à longerons mobiles

(30) Priorität: 25.05.1985 DE 3518977
(43) Veröffentlichungstag der Anmeldung: 30.12.1986
(73) Patentinhaber: Asea Brown Boveri Aktiengesellschaft, 68309 Mannheim (DE)
(72) Erfinder: Mertens, Manfred, Dipl.-Ing., D-4714 Selm-Bork (DE)

(56) Entgegenhaltungen:
- EP-A- 0 007 014
- DE-A- 1 919 156
- DE-A- 2 346 826

## Beschreibung

Die Erfindung betrifft einen Hubbalkenförderer, für eine Erwärmungseinrichtung, insbesondere für einen Induktionserwärmer, zur Förderung hintereinandertolgender Werkstücke.

Insbesondere bei induktiven Schmiedeblockerwärmungsanlagen wird das zu erwärmende Gut in Form von Brammen, Knüppeln oder Blöcken aus Eisen, Eisenlegierungen oder Nichteisenmetallen durch die Induktionsspule gestoßen und dabei auf Schmiedetemperatur erwärmt. Dabei tritt in vielen Fällen ein Verkleben der einzelnen Blöcke an den sich berührenden Stimflächen auf, was zu Betriebsstörungen führt.

Ursache für dieses Verkleben ist ein Versintern der gegeneinander gedrückten metallischen Blockenden. Dieser Sintervorgang wird begünstigt durch die Erwärmung auf Schmiedetemperatur, durch den Anpreßdruck beim Stoßen, durch magnetische Kräfte der Induktionsspule, durch Wärmedehnung und durch die Zeitdauer, während der Temperatur und Druck einwirken.

Da die Blöcke jedoch für die Weiterverarbeitung einzeln anfallen müssen, erfolgt eine Trennung der verklebten Blöcke. Hierfür sind Blockbrecheinrichtungen bekannt. Blockbrecher erfordern jedoch einen erheblichen Kosten-und Platzbedarf. Sie führen darüberhinaus zu Unterbrechungen des Arbeitsrythmusses und zu Problemen beim Warmhalten der bereits erwärten Blöcke vor ihrer Weiterverarbeitung

Durch die Verwendung des Hubbalkenprinzips anstelle des Stoßprinzips können einige der genannten Nachteile vermieden werden. Bei Hubbalkenfördersystemen werden die Werkstücke schrittweise durch wiederholtes Anheben, Vorfahren und Absenken fortbewegt. Hier besteht die Möglichkeit, die Blöcke mit stirnseitigem Abstand auf das Fördersystem zu legen. Ein stirnseitiges Zusammenrücken der Blöcke kann dennoch nicht immer vermieden werden. So treten beispielsweise im Bereich induktiver Erwärmer, insbesondere wenn diese bei hoher Leistungskonzentration betrieben werden, erhebliche magnetische Kräfte auf, die ein Zusammenrücken der Blöcke herbeiführen, welches letztlich wieder zum Verkleben führt. Ferner können durch die Temperaturausdehnung der Blöcke während des Erwärmens die Lücken zwischen zwei aufeinanderfolgenden Blöcken geschlossen werden. Verklebte Blöcke müssen auch hier voneinander getrennt werden, was mittels einer Blockbrecheinrichtung, wie beschrieben, erfolgen kann.

Um den Aufwand eine Blockbrecheinrichtung zu vermeiden, wurde vorgeschlagen, Blockbrechrollen mit Nockenprofil im Entnahmerollgang vorzusehen (DE-A 3 431 819.4). Ferner ist es bekannt, das Verkleben durch Auftragen einer Paste auf die Stirnflächen der Blöcke zu vermeiden (EP- PS 0007 014). Diese Maßnahmen sind jedoch entweder relativ arbeitsintensiv oder führen andere Nachteile, wie Verformung der Blöcke, mit sich.

Aufgabe der Erfindung ist es, hier einen Ausweg zu finden und ein Verkleben (Verbacken, Versintem oder Verschweißen) der Blöcke zuverlässig zu vermeiden. Insbesondere soll ein Hubbalkenförderer der eingangs genannten Art angegeben werden, der einen durchgehenden Hubbalken aufweist.

Die Aufgabe wird erfindungsgemäß bei einem Hubbalkenförderer der eingangs genannten Art dadurch gelöst, daß er wenigstens zwei Abschnitte mit unterschiedlichen Förderhub aufweist. Die Förderhublänge des nachgeordneten Abschnittes ist dabei größer als die des vorhergehenden Abschnittes. Zu diesem Zweck sind auf dem Hubbalken wenigstens zwei Tragstrukturen für den Werkstücktransport getrennt voneinander angeordnet. Wenigstens eine dieser Tragstruktur ist relativ zum Hubbalken in dessen Längsrichtung verschiebbar angeordnet. Der Hubbalken führt dabei die Grundbewegung aus, die aus Förderhub, Absenken, Rückstellhub und Anheben besteht. Die fest mit dem Hubbalken verbundenen Tragstrukturen übertragen den jeweiligen Förderhub dieser Grundbewegung auf das Werkstück. Eine verschiebbare Tragstruktur läßt sich relativ zum Hubbalken bewegen, so daß durch sie ein Förderhub auf das Werkstück übertragen werden kann, der sich von dem Förderhub des Hubbalkens unterscheidet. Diese Lösung bringt den besonderen Vorteil mit sich, daß sich in der Regel entsprechende feste und verschiebbare Tragstrukturen auf Hubbalken bereits bestehender Hubbalkenfördersysteme nachrüsten lassen.

In zweckmäßiger Weise wird die verschiebbare Tragstruktur durch eine Schlittenführung auf dem Hubbalken geführt, so daß sie sich in Grenzen längs der Förderrichtung auf dem Hubbalken relativ zu diesem bewegen läßt.

In vorteilhafter Weise ist die verschiebbare Tragstruktur über ein Federelement mit dem Hubbalken verbunden. Das Federelement (z.B. ein Schwingmetall) definiert eine Ruhelage der Tragstruktur gegenüber dem Hubbalken. Aus dieser Ruhelage ist die Tragstruktur zur Ausführung eines positiven oder negativen Zusatzhubes auslenkbar. Vorzugsweise ist das Federelement eine Druckfeder, die zwischen einem Vorsprung des Hubbalkens und einer Endfläche der verschiebbaren Tragstruktur angeordnet ist.

Die verschiebbare Tragstruktur ist grundsätzlich durch ein beliebiges Antriebsaggregat antreibbar. Es ist jedoch besonders vorteilhaft, auf ein zusätzliches Antriebsaggregat zu verzichten und wenigstens einen Anschlag in der Bewegungsbahn der verschiebbaren Tragstruktur anzuorden, der den Förderhub der verschiebbaren Tragstruktur gegenüber dem des Hubbalkens begrenzt, so daß der Förderhub der verschiebbaren Tragstruktur kleiner ist, als der einer starr mit dem Hubbalken verbundenen Tragstruktur. In diesem Falls ist die verschiebbare Tragstruktur den starr mit dem Hubbalken verbundenen Tragstrukturen bezüglich der Förderrichtung nachgeordnet, so daß die letzteren Tragstrukturen einen größeren Förderhub ausführen als die erstere. Hierdurch wird beim Transport eine Lücke zwischen zwei aufeinanderfolgenden Werkstücken gezogen.

Vorzugsweise wird der Anschlag einstallbar ausgebildet, so daß die Breite der Lücke, die sich zwischen zwei aufeinanderfolgenden Blöcken bildet, einstellbar ist. Wird beispielsweise der Anschlag so eingestellt, daß die verschiebbare Tragstruktur lediglich einen kleinen Förderhub ausführen kann, so ergibt sich eine große Lücke zwischen den Blöcken.

Es kann auch vorteilhaft sein, den Anschlag mit dem Hubbalkenantrieb derart zu koppeln, daß die Lage des Anschlages durch den Hubbalkenantrieb periodisch verändert wird. Hierbei kann zweckmäßigerweise als Anschlag eine durch den Hubbalkenantrieb drehbare Kurvenscheibe verwendet werden. Auf diese Weise kann der Förderer derart ausgelegt werden, daß der Förderhub der verschiebbaren Tragstruktur nicht bei jedem Förderhub des Hubbalkens begrenzt wird, sondern beispielsweise nur bei jedem vierten Förderhub des Hubbalkens.

Anhand der Zeichnung, die ein Ausführungsbeispiel der Erfindung zeigt, werden die Erfindung sowie weitere vorteilhafte Ausgestaltungen näher erläutert und beschrieben.

Es zeigt:
Fig. 1 einen Hubbalkenförderer gemäß der Erfindung in Seitenansicht,,
Fig. 2 ein Hubbalkenförderer nach Fig. 1 im Schnitt 11-11 und
Fig. 3 einen Bewegungsdiagramm des Hubbalkens.

Den Figuren 1 und 2 ist ein Hubbalkenförderer in schematischer Darstellung entnehmbar. Um das Wesentliche hervorzuheben, wurden die Induktionsöfen und die Werkstücke (insbesondere Blöcke oder Knüppel) nicht dargestellt. Die Werkstücke werden durch die Tragrohre 52 von einer nicht dargestellten Unterlage abgehoben und von dieser durch die Durchtrittsöffnung wenigstens einer Induktionsspule transportiert.

In Figur 1 und 2 ist ein durchgehender Hubbalken 50 dargestellt, der ein Doppel-T-Profil aufweist. Mit dem Hubbalken 50 sind vier Tragstützen 51 fest verbunden, z.B. verschraubt. Jede Tragstütze trägt die horizontal ausgerichteten Tragrohre 52, auf denen bei angehobenem Hubbalken 50 die Werkstücke (nicht dargestellt) aufliegen. Bei den Tragrohren 52 handelt sich je um eine wasserdurchströmte Rohrschleife, die an ihrem einen Ende 53 fest mit der zugehörigen Tragstütze 51 verbunden ist. Die Verbindung des freien Endes 54 der Rohrschleife mit der benachbarten Tragstütze 51 ist als lose Lage ausgebildet, so daß ein gewisser Bewegungsspielraum zum Ausgleich von Wärmeausdehnung gegeben ist. Die Tragstützen 51 mit den zugehörigen Tragrohren 52 können als fest mit dem Hubbalken 50 verbundene Trafstrukturen angesehen werden. Neben den beschriebenen festen Tragstrukturen ist auf dem Hubbalken 50 eine Schlittenführung 55 befestigt. In der Schlittenführung 55 ist ein Schlitten 56 längs der Hubbalkenausdehnung bewegbar angeordnet. Auf dem Schlitten 56 sind drei weitere Tragstützen 57 befestigt, die wie die Tragstützen 51 mit Tragrohren 52 ausgestattet sind. Die Anordnung aus Schlitten 56, Tragstütze 57 und Tragrohre 51 kann als relativ zum Hubbalken in dessen Längsrichtung verschiebbare Tragstruktur angesehen werden.

Zwischen einer Endfläche 58 des Schlittens 56 und einem Vorsprung 59 des Hubbalkens 50 ist ein Federelement 60 (z.B. aus Schwingmetall) angeordnet, das den Hubbalken 50 mit dem Schlitten 56 verbindet. Gewöhnlich ist das Federelement 60 entspannt, so daß der Schlitten 56 mit den Tragstrukturen 57 und den Tragrohren 52 die gleiche Bewegung ausführt, wie der Hubbalken 50.

An dem dem Federelement 60 abgewandten Ende des Schlittens 56 trägt dieser eine Platte 61. Dieser Platte 61 steht ein Anschlag 62 gegenüber, der als um eine Drehachse 63 drehbare Kurvenscheibe ausgebildet ist. Die Drehachse 63 ist ortsfest und fährt nicht mit dem Hubbalken 50 mit. Ihre Lage läßt sich jedoch längs der Förderrichtung (Pfeil 65) einstellen, so daß der Abstand zwischen Platte 61 und Anschlag 62 variierbar ist.

Durch den Anschlag 62 wird die Vorschubbewegung des Schlittens 56 mit den Tragstützen 57 und den zugehörigen Tragrohren 52 (bewegliche Tragstruktur) begrenzt, d.h. die bewegliche Tragstruktur ist nicht in der Lage den vollen Förderhub des Hubbalkens 50 auszuführen. Werkstücke die sich im Einflußbereich der beweglichen Tragstruktur befinden, werden durch diese um einen kleineren Förderhub weiterbefördert, als solche, die sich im Einflußbereich der mit dem Hubbalken 50 fest verbundenen Tragstrukturen (Tragstützen 51 und Tragrohre 52) befinden. Sobald also die Werkstücke aus dem Einflußbereich der beweglichen Tragstrukturen in den der unbeweglichen Tragstrukturen übergehen, wird zwischen zwei aufeinanderfolgenden, dicht aneinanderliegenden Werkstücken einen Spalt gezogen.

In Fig. 3 ist das Bewegungsdiagramm des Hubbalkens dargestellt. Gemäß Pfeil 1 wird der Hubbalken zunächst angehoben. Damit werden die Werkstücke durch die Tragstützen 51 und 57 und die Tragrohre 52 von einer Auflage abgehoben. Sie lassen sich nun durch einen Förderhub (Pfeil 2) in Förderrichtung (Pfeil 65 in Fig. 1) transportieren. Nach Ausführung des Förderhubes wird der Hubbalken 50 abgesenkt (Pfeil 3). Die Werkstücke sind jetzt nicht mehr dem Einfluß des Hubbalkens 50 ausgesetzt, sondern liegen wieder auf einer Auflage auf. Schließlich wird der Hubbalken 50 durch einen Rückstellhub (Pfeil 4) in seine ursprüngliche Lage zurückgefahren.

Da die bewegliche Tragstruktur durch den Anschlag 62 in ihrer Längsbewegung gehindert ist, ist ihr Förderhub kleiner als der des Hubbalkens 50. Dies ist in Fig. 3 durch eine gestrichelte Linie 5, die parallel zum Pfeil 3 eingezeichnet ist, angedeutet. Der Abstand zwischen der gestrichelten Linie 5 und dem Pfeil 3 ist als Hubdifferenz der beiden Förderhübe anzusehen. Durch Einstellung der Lage der Drehachse 63 des Anschlages 62 kann die Hubdifferenz x verändert werden. Durch die unterschiedlichen Transporthübe werden die Blöcke zwangsläufig auseinandergezogen, so daß ihr Verkleben vermieden wird.

Wie bereits erwähnt wurde, ist der Anschlag 62 als Kurvenscheibe ausgebildet. Diese ist exzentrisch gelagert, so daß je nach Stellung der Kurvenscheibe die wirksame Stellung des Anschlages 62 variiert. Damit ist die Länge des Transportubes der beweglichen Tragstruktur von dem Drehwinkel des Anschlages 62 abhängig. Der Anschlag 62 kann durch den Antriebsmechanismus für den Hubbalken 50 angetrieben, d.h. verdreht werden. Die mechanische Kopplung kann derart erfolgen, daß bei Durchführung von vier Hubzyklen des Hubbalkens 50 eine volle Umdrehung des Anschlages 62 erfolgt. Das bedeutet im vorliegenden Fall, daß die bewegliche Tragstruktur lediglich bei jedem vierten Förderhub des Hubbalkens 50 gegen den Anschlag fährt (Position des Anschlages wie dargestellt) und damit einen kleineren Förderhub als der Hubbalken 50 ausführt.

Anstelle der Kurvenscheibe kann auch ein Zylinder oder ein anderes Verstellelement angeordnet sein, welcher die bewegliche Tragstruktur um einen einstellbaren Wert auf dem Hubbalken verschiebt. Diese Anordnung ist dann vorteilhaft, wenn die Blöcke mit ihrer Trennstelle über dem Spalt der beiden Tragschienensysteme liegen, diese Trennstelle erfaßt wird und dann die bewegliche Tragstruktur um den festeingestellten Betrag zurückgeschoben wird. Dadurch wird der Spalt zwischen den Blöcken immer gleich groß, es gibt keine Reibung auf den Transportschienen durch sich verschiebende Blöcke.

## Patentansprüche

1. Hubbalkenförderer für eine Erwärmungseinrichtung, insbesondere für einen Induktionserwärmer zur Förderung hintereinanderfolgender Werkstücke, dadurch gekennzeichnet, daß er wenigstens zwei getrennt voneinander auf einem Hubbalken (50) angeordnete Tragstrukturen (51, 57) für den Werkstücktransport aufweist, von denen wenigstens eine Tragstruktur (57) relativ zum Hubbalken (50) in dessen Längsrichtung verschiebbar angeordnet ist, so daß Abschnitte mit unterschiedlicher Förderhublänge gebildet sind, wobei die Förderhublänge des nachgeordneten Abscnittes größer ist als die des vorangehenden Abschnittes.

2. Hubbalkenförderer nach Anspruch 1, dadurch gekennzeichnet, daß die verschiebbare Tragstruktur (57) durch eine Schlittenführung (55) auf dem Hubbalken (50) geführt ist.

3. Hubbalkenförderer nach Anspruch 1 oder 2, dadurch gekennzeichnet, daß die verschiebbare Tragstruktur (57) durch ein Federelement (60) mit dem Hubbalken (50) verbunden ist.

4. Hubbalkenförderer nach Anspruch 3, dadurch gekennzeichnet, daß das Federelement (60) eine Druckfeder ist, die zwischen einem Vorsprung (59) des Hubbalkens (50) und einer Endfläche (58) der verschiebbaren Tragstruktur (57) angeordnet ist.

5. Hubbalkenförderer nach einem der Ansprüche 1 bis 4, dadurch gekennzeichnet, daß wenigstens ein Anschlag (62) in der Bewegungsbahn der verschiebbaren Tragstruktur (57) angeordnet ist, der den Längshub der verschiebbaren Tragstruktur begrenzt.

6. Hubbalkenförderer nach Anspruch 5, dadurch gekennzeichnet, daß die Lage des Anschlages (62) einstellbar ist.

7. Hubbalkenförderer nach Anspruch 6, dadurch gekennzeichnet, daß ein Einstellorgan des Anschlages (62) mit dem Hubbalkenantrieb so gekoppelt ist, daß die Lage des Anschlages (62) sich periodisch mit der Hubbalkenbewegung ändert.

8. Hubbalkenförderer nach Anspruch 7, dadurch gekennzeichnet, daß der Anschlag (62) als Kurvenscheibe ausgebildet ist, die durch den Hubbalkenantrieb gedreht wird.

9. Hubbalkenförderer nach Anspruch 8, dadurch gekennzeichnet, daß statt des Anschlages (62) ein Verstellelement so angeordnet ist, daß die verschiebbare Tragstruktur (57) jederzeit während der Transportbewegung des Hubbalkens (50) um einen einstellbaren Wert verschoben werden kann.

## Claims

1. Walking beam conveyor for a heating apparatus, in particular for an induction heater for conveying successive workpieces, characterized in that it has at least two supporting structures (51, 57) for workpiece transport which are arranged separately from one another on a walking beam (50) and of which at least one supporting structure (57) is arranged so as to be displaceable relative to the walking beam (50), in the longitudinal direction of the latter, with the result that sections having a different conveying stroke length are formed, the conveying stroke length of the downstream section being greater than that of the preceding section.

2. Walking beam conveyor according to Claim 1, characterized in that the displaceable supporting structure (57) is guided by a carriage guideway (55) on the walking beam (50).

3. Walking beam conveyor according to Claim 1 or 2, characterized in that the displaceable supporting structure (57) is connected to the walking beam (50) by a spring element (60).

4. Walking beam conveyor according to Claim 3, characterized in that the spring element (60) is a compression spring, which is arranged between a projection (59) of the walking beam (50) and an end face (58) of the displaceable supporting structure (57).

5. Walking beam conveyor according to one of Claims 1 to 4, characterized in that at least one stop (62) is arranged in the path of movement of the displaceable supporting structure (57), limiting the longitudinal stroke of the displaceable supporting structure.

6. Walking beam conveyor according to Claim 5, characterized in that the position of the stop (62) can be adjusted.

7. Walking beam conveyor according to Claim 6, characterized in that an adjusting element of the stop (62) is coupled to the walking beam drive in such a way that the position of the stop (62) changes periodically with the movement of the walking beam.

8. Walking beam conveyor according to Claim 7, characterized in that the stop (62) is designed as a cam disc which is rotated by the walking beam drive.

9. Walking beam conveyor according to Claim 8, characterized in that, instead of the stop (62), an adjusting element is arranged in such a way that the displaceable supporting structure (57) can be displaced by an adjustable amount at any time during the transport movement of the walking beam (50).

## Revendications

1. Transporteur à longeron mobile pour une installation de chauffage, en particulier pour une installation de chauffage par induction, pour le transport de pièces à usiner successives, caractérisé par le fait qu'il présente au moins deux structures de support (51, 57) montées séparément sur un longeron mobile (50) pour le transport des pièces, au moins l'une des structures de support (57) étant montée mobile par rapport au longeron mobile (50), dans sa direction longitudinale, de sorte que des sections ayant des longueurs de course de transport différentes sont formées, la longueur de course de la section postérieure étant supérieure à celle de la section antérieure.

2. Transporteur à longeron mobile selon la revendication 1, caractérisé par le fait que la structure de support mobile (57) est conduite par un guide de chariot (55) sur le longeron mobile (50).

3. Transporteur à longeron mobile selon les revendications 1 et 2, caractérisé par le fait que la structure de support mobile (57) est reliée par un élément à ressort (60) au longeron mobile (50).

4. Transporteur à longeron mobile selon la revendication 3, caractérisé par le fait que l'élément à ressort (60) est un ressort à pression monté entre une saillie (59) du longeron mobile (50) et une surface terminale (58) de la structure de support mobile (57).

5. Transporteur à longeron mobile selon l'une des revendications 1 à 4, caractérisé par le fait qu'au moins une butée (62) est disposée sur la trajectoire du mouvement de la structure de support mobile (57), cette butée limitant la course longitudinale de la structure de support mobile.

6. Transporteur à longeron mobile selon la revendication 5, caractérisé par le fait que la position de la butée (62) est réglable.

7. Transporteur à longeron mobile selon la revendication 6, caractérisé par le fait qu'un organe de réglage de la butée (62) est assujetti à la commande du longeron mobile de telle sorte que la position de la butée (62) varie périodiquement avec le mouvement du longeron mobile.

8. Transporteur à longeron mobile selon la revendication 7, caractérisé par le fait que la butée (62) a la forme d'une came entraînée en rotation par la commande du longeron mobile.

9. Transporteur à longeron mobile selon la revendication 8, caractérisé par le fait qu'un élément de réglage est disposé au lieu de la butée (62), de telle sorte que la structure de support mobile (57) puisse être déplacée d'une valeur réglable à chaque instant pendant le mouvement de transport du longeron mobile (50).
